# FASCICULE DE BREVET EUROPEEN

(11) **EP 3 182 226 B1**
(45) Date de publication et mention de la délivrance du brevet: **06.02.2019**
(21) Numéro de dépôt: 15200201.0
(22) Date de dépôt: 15.12.2015
(51) Int. Cl.: G04C 10/02, G04B 45/02

(54) **MONTRE SQUELETTE-SOLAIRE**
SOLARBETRIEBENE SKELETTUHR
SOLAR SKELETON WATCH

(43) Date de publication de la demande: 21.06.2017
(73) Titulaire: The Swatch Group Research and Development Ltd., 2074 Marin (CH)
(72) Inventeur: Willemin, Michel, 2515 Prêles (CH); Jornod, Alain, 2000 Neuchâtel (CH)
(74) Mandataire: Ravenel, Thierry Gérard Louis

(56) Documents cités:
- CN-U- 204 389 897
- FR-A3- 2 595 481
- JP-A- H 095 450
- JP-A- H09 281 254
- JP-A- 2011 203 213
- US-A1- 2002 167 867

## Description

### OBJET DE L'INVENTION

La présente invention se rapporte au domaine technique de l'horlogerie. Plus particulièrement, elle se rapporte à une montre de type squelette comprenant une cellule solaire. Par montre squelette on entend une montre comportant un mouvement dans lequel certaines parties typiquement son cadran, sa platine et/ou ses ponts sont ajourés dans le but de rendre visibles des organes du mouvement par le porteur de la montre.

### ARRIÈRE-PLAN TECHNOLOGIQUE ET ÉTAT DE LA TECHNIQUE

C'est une pratique courante de munir les montres d'une cellule solaire afin d'alimenter en énergie le mouvement électronique. La cellule solaire est généralement disposée sur le pourtour du cadran en dessous de la glace ou peut remplacer le cadran pour absorber un maximum de lumière. Il existe également des alternatives comme dans les documents US 8,693,290 et EP 2 796 946 où la cellule solaire est positionnée sous le cadran qui est réalisé avec une résine transparente ou translucide.

Dans ces configurations, le mouvement de la montre est occulté par le cadran ou par la cellule solaire, ce qui n'est pas compatible avec les montres dites squelettes, ces dernières ne comprenant généralement pas de cadran plein et laissant voir tout ou partie des organes dont elles sont constituées. En effet, dans ce cas, maintenir les organes visibles est peu compatible avec l'agencement d'une cellule solaire qui elle aussi doit être visible pour absorber la lumière et générer suffisamment d'énergie pour alimenter en énergie un mouvement à quartz.

On connaît également des documents JP2011203213, JP09281254, FR2595481 et US2002/0167867 des pièces d'horlogerie comportant une cellule solaire.

### RÉSUMÉ DE L'INVENTION

La présente invention a pour objet d'intégrer une cellule photovoltaïque dans une montre type squelette, tout en maintenant une surface exposée suffisante pour alimenter en énergie un mouvement horloger à quartz ou une fonction électronique additionnelle dans le cas d'un mouvement horloger mécanique.

A cette fin, une montre squelette selon la revendication 1 annexée est proposée et des formes d'exécution particulières sont reprises dans les revendications dépendantes.

### BRÈVE DESCRIPTION DES FIGURES

Les caractéristiques et avantages de la présente invention apparaîtront à la lecture de la description détaillée ci-dessous faisant référence aux figures suivantes.
Les figures 1 et 2 représentent respectivement une vue du dessus et une vue en coupe de la montre squelette munie d'une cellule solaire selon un mode de réalisation préféré de l'invention. Selon ce premier mode de réalisation, la cellule est placée entre le fond et les organes du mouvement.
Les figures 3 et 4 représentent respectivement une vue du dessus et une vue éclatée de la montre squelette munie d'une cellule solaire selon un autre mode de réalisation préféré de l'invention. Selon ce second mode de réalisation, la cellule est placée sur des organes visibles à travers la glace et, plus précisément, sur un pont à la figure 3 et sur un circuit intégré à la figure 4.

### DESCRIPTION DÉTAILLÉE DE L'INVENTION

La présente invention se rapporte à une montre du type squelette, selon la revendication 1, pourvue d'au moins une cellule photovoltaïque, qu'on appellera aussi cellule solaire ou simplement cellule dans le cadre de ce fascicule.

Les figures 1 à 4 représentent une montre squelette 1 qui, de manière classique, comporte un boîtier formé de la carrure 2, de la glace 3 et du fond 4. La glace est fixée sur la carrure 2 de manière classique à l'aide d'une lunette L. Dans l'exemple illustré, le boîtier abrite l'ensemble des organes d'un mouvement à quartz 5 (figure 4) classique. On peut voir sur les figures notamment une platine P comportant plusieurs ajourages A₁, A₂, A₃, A₄, A₅, A₆, A₇ et A₈, un moteur électrique M, un rouage R et un circuit intégré 6. Les organes sont disposés entre le fond 4 et la glace 3 et visibles en tout ou partie à travers la glace. Dans cet exemple, le mouvement 5 est maintenu dans la carrure 2 à l'aide d'un rehaut 9 formant également le cercle d'encageage. Selon une variante non représentée le mouvement 5 peut être un mouvement horloger mécanique.

L'originalité de la montre squelette réside dans l'ajout d'une cellule solaire et dans son positionnement au sein du boîtier.

Selon un premier mode de réalisation illustré aux figures 1 et 2, la cellule photovoltaïque 7 est disposée sur le fond 4 de la montre entre ce dernier et le mouvement 5. La lumière traverse la glace 3 et atteint la cellule 7 au travers des ajourages A₁, A₂, A₃, A₄, A₅, A₆, A₇ et A₈ formés entre les organes du mouvement et notamment dans la platine P. Ces organes du mouvement occultent une surface comprise entre 65 et 90% de la surface du fond 4. Cela signifie que les ajourages A₁, A₂, A₃, A₄, A₅, A₆, A₇ et A₈ représentent entre 10 et 35% de cette surface. A titre d'exemple, pour une montre ayant une carrure à cavité circulaire de 2.9 cm de diamètre, soit une surface de fond de l'ordre de 660 mm², la surface des ajourages est de l'ordre de 146 mm², soit 22% de la surface de fond. Avec une telle surface effective éclairée, la puissance collectée par la cellule est équivalente à celle collectée par une cellule de 2.9 cm de diamètre placée sous un cadran ayant une transmission de 22%. La puissance ainsi récoltée par exemple par une cellule solaire en silicium amorphe réalisée par dépositions physiques et chimiques (PVD, CVD) sur substrats rigides ou flexibles est en moyenne de 4.4µW sur une année. Cette puissance est nettement supérieure à la consommation d'un mouvement à quartz à 2 aiguilles qui est typiquement de 0.3µW. Il est à noter que, selon les besoins, il est possible d'augmenter la surface effective éclairée en réalisant certains éléments du mouvement tels que les ponts et rouages en matière transparente ou translucide. Il est ainsi possible d'augmenter la surface effective éclairée jusqu'à 35% correspondant à une puissance moyenne annuelle collectée de 7µW. D'autres technologies de cellules solaires peuvent être utilisées comme par exemple des cellules utilisant: le silicium cristallin, le silicium à hétérojonctions, le CuInGaSe, le CuInSe, le CdTe, l'AsGa, ou encore des matériaux organiques. La technologie AsGa par exemple pourrait fournir pour les mêmes 146mm² de surface exposée une puissance moyenne annuelle de 16.8µW. De plus, on notera que les cellules solaires peuvent être recouvertes de couches additionnelles, par exemple une couche de décor d'un matériau semi transparent pour leur conférer une esthétique particulière pouvant s'accorder aux pièces du mouvement comme, par exemple, un aspect doré. La perte de transmission résultant de l'addition de ces couches pourrait être compensée par une technologie de cellules solaires à plus haut rendement typiquement en utilisant des cellules solaires à base de CuInGaSe ou de AsGa.

De préférence, une seule cellule solaire est disposée sur le fond 4 et couvre l'ensemble du fond ou une partie particulièrement bien éclairée du fond. Il est cependant également envisageable de placer plusieurs cellules individuelles connectées entre elles sur le fond 4 avec chacune des cellules agencée en regard d'un ajourage. Dans le cas où les cellules sont connectées en série pour obtenir une tension de sortie plus élevée, il est préférable que la surface de chacune des cellules soit similaire pour éviter une limitation du courant imposée par la cellule ayant la surface exposée la plus petite. En connectant les cellules en parallèle, on évite la limitation de courant due à la surface mais la tension de sortie est plus faible. La connexion électrique des fils est réalisée par exemple par brasage avec un alliage approprié (étain ou autre), par thermo compression, assistée ou non, ou par ultrasons.

Selon un second mode de réalisation illustré aux figures 3 et 4, une cellule photovoltaïque 7 est placée sur un organe exposé à la vue, entre ce dernier et la glace 3. De cette manière, la lumière traverse la glace et atteint directement la cellule photovoltaïque 7. La cellule est préférentiellement placée sur un organe fixe du mouvement pour maintenir visibles au moins partiellement les organes mobiles qui font l'attrait de la montre squelette. Par exemple, la cellule 7 peut être placée sur un pont 8 comme montré à la figure 3. Elle peut également être placée sur le circuit intégré 6 du mouvement à quartz, comme montré à la figure 4, ou de la fonction électronique à alimenter dans le cas d'une variante non représentée d'un mouvement mécanique équipé d'un module électronique complémentaire. Dans une variante la cellule 7 peut être placée alternativement ou aussi sur le circuit imprimé CI portant le circuit intégré 6. Une cellule peut être à cheval sur plusieurs organes ou plusieurs cellules peuvent être disposées sur les organes à condition que chaque cellule ait une surface exposée similaire pour à nouveau éviter la limitation de courant imposée par la plus petite cellule. Dans ce mode de réalisation, on vise une surface effective éclairée comprise entre 8 et 27 % de la surface totale visible à travers la glace, soit une puissance moyenne récoltée par année comprise entre 1.6 et 5.4 µW pour du silicium amorphe et entre 6.1 et 20.6 µW pour de l'AsGa.

La présente invention n'exclut pas que les deux modes de réalisation soient combinés, c.à.d. que des cellules soient positionnées sur le fond et sur des organes visibles à travers la glace.

L'assemblage de la cellule au boîtier peut s'effectuer de manière très simple sans devoir réaliser une structure portant la cellule. Par exemple, la cellule 7 peut être collée ou clipsée sur le fond 4 ou sur un organe suivant le mode de réalisation choisi. Il n'est pas nécessaire de ménager un logement spécifique qui modifierait les opérations d'étampage lors de la fabrication du boîtier. Au besoin, il suffit de surélever le mouvement 5 de l'épaisseur de la cellule dans le cas où la cellule est positionnée sur le fond du boîtier. Ce type de montage permet en outre de mieux protéger la cellule qui selon la technologie photovoltaïque choisie peut être intrinsèquement fragile comme, par exemple, dans le cas d'un substrat en verre.

Pour stocker l'énergie électrique produite, le circuit intégré est de préférence associé à un condensateur de stockage ou une batterie rechargeable (non représenté). La connexion électrique entre la ou les cellule(s) et le circuit imprimé peut être réalisée par deux fils ou par des contacts ressorts disposés sous la carte de circuit imprimé CI portant notamment le circuit intégré et le condensateur.

L'énergie électrique produite sert à alimenter le mouvement à quartz ou une fonction additionnelle sur une montre mécanique, par exemple, une fonction d'illumination.

## Revendications

1. Montre squelette (1) comprenant un boîtier muni d'un fond (4) et d'une glace (3), et un ensemble d'organes formant un mouvement (5) de la montre squelette (1), lesdits organes étant disposés au sein du boîtier entre le fond (4) et la glace (3) et étant en tout ou partie visibles au travers de la glace (3), où la montre squelette (1) comporte au moins une cellule solaire (7), où la ou les cellules solaires (7) sont disposées entre le fond (4) du boîtier et l'ensemble d'organes, chaque cellule (7) étant exposée à la lumière au travers d'ajourages formés entre et/ou dans les organes formant ledit mouvement; **caractérisée en ce que** la ou les cellules solaires (7) couvrent toute la surface du fond (4) du boîtier.

2. Montre squelette (1) selon l'une quelconque des revendications précédentes, dans laquelle un ou plusieurs des organes est réalisé dans un matériau transparent ou translucide.

3. Montre squelette (1) selon l'une quelconque des revendications précédentes, dans laquelle la ou les cellules solaires (7) sont disposées sur au moins un organe visible au travers de la glace (3).

4. Montre squelette (1) selon la revendication 3, dans laquelle un des organes portant une cellule solaire (7) est une structure fixe du mouvement.

5. Montre squelette (1) selon la revendication 3 ou4, dans laquelle l'organe est un pont (8) ou un circuit intégré (6) ou un circuit imprimé (CI).

6. Montre squelette (1) selon l'une quelconque des revendications précédentes, dans laquelle, en cas de pluralité de cellules solaires (7), chaque cellule solaire (7) a une même surface exposée à la lumière à travers la glace (3).

7. Montre squelette (1) selon l'une quelconque des revendications précédentes, dans laquelle la surface exposée à la lumière de la ou des cellules solaires (7) est comprise entre 10 et 35% de la surface totale exposée à la lumière à travers la glace (3).

8. Montre squelette (1) selon l'une quelconque des revendications précédentes, dans laquelle la ou les cellules solaires (7) sont en silicium amorphe.

9. Montre squelette (1) selon l'une quelconque des revendications précédentes, dans laquelle chaque cellule solaire (7) est assemblée par collage à l'intérieur du boîtier.

10. Montre squelette (1) selon l'une quelconque des revendications précédentes, ou ledit mouvement (5) c'est un mouvement à quartz ou un mouvement mécanique.

11. Montre squelette (1) selon l'une quelconque des revendications précédentes lorsqu'elle dépend de la revendication 2, **caractérisée en ce que** lesdites cellules solaires (7) sont connectées en série.

12. Montre squelette (1) selon la revendication 13, **caractérisée en ce que** lesdites cellules solaires (7) présentent chacune une surface sensiblement identique.

13. Montre squelette (1) selon l'une quelconque des revendications précédentes lorsqu'elle dépend de la revendication 2, **caractérisée en ce que** lesdites cellules solaires (7) sont connectées en parallèle.

14. Montre squelette (1) selon l'une quelconque des revendications précédentes **caractérisée en ce que** les cellules solaires (7) sont recouvertes d'une couche de décor semi transparente.

15. Montre squelette (1) selon la revendication 14, **caractérisée en ce que** lesdites cellules solaires (7) sont des cellules solaires à base de AsGa ou à base de CuInGaSe.

## Patentansprüche

1. Skelettuhr (1), umfassend ein Gehäuse, das mit einem Boden (4) und einem Glas (3) versehen ist, und einen Satz von Organen, die ein Werk (5) der Skelettuhr (1) bilden, wobei die Organe innerhalb des Gehäuses zwischen dem Boden (4) und dem Glas (3) angeordnet sind und ganz oder teilweise durch das Glas (3) sichtbar sind, wobei die Skelettuhr (1) mindestens eine Solarzelle (7) umfasst, wobei die eine oder die mehreren Solarzellen (7) zwischen dem Boden (4) des Gehäuses und dem Satz von Organen angeordnet sind und wobei jede Zelle (7) dem Licht ausgesetzt ist durch Öffnungen, die gebildet sind zwischen und/oder in den Organen, die das Werk bilden;
**dadurch gekennzeichnet, dass** die eine oder die mehreren Solarzellen die gesamte Oberfläche des Bodens (4) des Gehäuses abdecken.

2. Skelettuhr (1) nach einem der vorhergehenden Ansprüche, wobei das eine oder die mehreren Organe aus einem transparenten oder lichtdurchlässigen Material hergestellt sind.

3. Skelettuhr (1) nach einem der vorhergehenden Ansprüche, wobei die eine oder die mehreren Solarzellen (7) auf mindestens einem durch das Glas (3) sichtbaren Organ angeordnet sind.

4. Skelettuhr (1) nach Anspruch 3, wobei eines der eine Solarzelle (7) tragenden Organe eine feste Struktur des Werks ist.

5. Skelettuhr (1) nach Anspruch 3 oder 4, wobei das Organ eine Brücke (8) oder eine integrierte Schaltung (6) oder eine gedruckte Schaltung (CI) ist.

6. Skelettuhr (1) nach einem der vorhergehenden Ansprüche, wobei im Fall mehrerer Solarzellen (7) jede Solarzelle (7) die gleiche Oberfläche aufweist, die durch das Glas (3) dem Licht ausgesetzt ist.

7. Skelettuhr (1) nach einem der vorhergehenden Ansprüche, wobei die dem Licht ausgesetzte Oberfläche der einen oder der mehreren Solarzellen (7) einen Anteil von 10 bis 35 % der gesamten Oberfläche ausmacht, die durch das Glas (3) dem Licht ausgesetzt ist.

8. Skelettuhr (1) nach einem der vorhergehenden Ansprüche, wobei die eine oder die mehreren Solarzellen (7) aus amorphem Silicium hergestellt sind.

9. Skelettuhr (1) nach einem der vorhergehenden Ansprüche, wobei jede Solarzelle (7) im Inneren des Gehäuses durch Kleben angebracht ist.

10. Skelettuhr (1) nach einem der vorhergehenden Ansprüche, wobei das Werk (5) ein Quarzwerk oder ein mechanisches Werk ist.

11. Skelettuhr (1) nach einem der vorhergehenden Ansprüche, wenn abhängig von Anspruch 2, **dadurch gekennzeichnet, dass** die Solarzellen (7) in Reihe geschaltet sind.

12. Skelettuhr (1) nach Anspruch 13, **dadurch gekennzeichnet, dass** die Solarzellen (7) jeweils eine im Wesentlichen gleiche Oberfläche aufweisen.

13. Skelettuhr (1) nach einem der vorhergehenden Ansprüche, wenn abhängig von Anspruch 2, **dadurch gekennzeichnet, dass** die Solarzellen (7) parallel geschaltet sind.

14. Skelettuhr (1) nach einem der vorhergehenden Ansprüche, **dadurch gekennzeichnet, dass** die Solarzellen (7) mit einer halbtransparenten Dekorschicht abgedeckt sind.

15. Skelettuhr (1) nach Anspruch 14, **dadurch gekennzeichnet, dass** die Solarzellen (7) Solarzellen auf AsGa-Basis oder CuInGaSe-Basis sind.

## Claims

1. Skeleton watch (1) comprising a case provided with a back cover (4) and a crystal (3), and a set of components forming a movement (5) of the skeleton watch (1), said components being arranged inside the case between the back cover (4) and the crystal (3) and being wholly or partially visible through the crystal (3), wherein the skeleton watch (1) comprises at least one solar cell (7), wherein one or more solar cells (7) are disposed between the case back (4) and the set of components, each cell (7) being exposed to light through cutout portions formed between and/or in the components forming said movement, **characterized in that** the solar cell or cells (7) covers or cover the entire surface of the case back (4).

2. Skeleton watch (1) according to any of the preceding claims, wherein one or more of the components is made in a transparent or translucent material.

3. Skeleton watch (1) according to any of the preceding claims, wherein the solar cell or cells (7) are disposed on at least one component visible through the crystal (3).

4. Skeleton watch (1) according to claim 3, wherein one of the components carrying a solar cell (7) is a fixed structure of the movement.

5. Skeleton watch (1) according to claim 3 or 4, wherein the component is a bridge (8) or an integrated circuit (6) or a printed circuit (CI).

6. Skeleton watch (1) according to any of the preceding claims, wherein, in the case of a plurality of solar cells (7), each solar cell (7) has the same surface area exposed to light through the crystal (3).

7. Skeleton watch (1) according to any of the preceding claims, wherein the light-exposed surface area of the solar cell or cells (7) is comprised between 10 and 35% of the total surface area exposed to light through the crystal (3).

8. Skeleton watch (1) according to any of the preceding claims, wherein the solar cell or cells (7) are made of amorphous silicon.

9. Skeleton watch (1) according to any of the preceding claims, wherein each solar cell (7) is assembled by adhesive bonding inside the case.

10. Skeleton watch (1) according to any of the preceding claims, wherein said movement (5) is a quartz movement or a mechanical movement.

11. Skeleton watch (1) according to any of the preceding claims when the claim depends on claim 2, **characterized in that** said solar cells (7) are connected in series.

12. Skeleton watch (1) according to claim 11, **characterized in that** said solar cells (7) each have a substantially identical surface area.

13. Skeleton watch (1) according to any of the preceding claims when the claim depends on claim 2, **characterized in that** said solar cells (7) are connected in parallel.

14. Skeleton watch (1) according to any of the preceding claims, **characterized in that** the solar cells (7) are coated with a semi-transparent decorative layer.

15. Skeleton watch (1) according to claim 14, **characterized in that** said solar cells (7) are AsGa-based or CulnGaSe-based solar cells.
